# EUROPÄISCHE PATENTSCHRIFT

(11) **EP 2 348 503 B1**
(45) Veröffentlichungstag und Bekanntmachung des Hinweises auf die Patenterteilung: **11.03.2015**
(21) Anmeldenummer: 10000489.4
(22) Anmeldetag: 19.01.2010
(51) Int. Cl.: G10K 11/00, B06B 1/06

(54) **Ultraschallsensor zum Erfassen und/ oder Abtasten von Objekten und entsprechendes Herstellungsverfahren**
Ultrasound sensor for recording and/or scanning objects and corresponding manufacturing method
Capteur d'ultrasons destiné à la détection et/ou au balayage d'objets et méthode de fabrication correspondante

(43) Veröffentlichungstag der Anmeldung: 27.07.2011
(73) Patentinhaber: Fraunhofer Gesellschaft zur Förderung der angewandten Forschung e.V., 80686 München (DE)
(72) Erfinder: Herzog, Thomas, Dr., 01159 Dresden (DE); Heuer, Henning, Dr., 01324 Dresden (DE)
(74) Vertreter: Pfenning, Meinig & Partner GbR

(56) Entgegenhaltungen:
- EP-A2- 0 128 049
- JP-A- 2 216 007
- JP-A- 60 012 899

## Beschreibung

Die vorliegende Erfindung bezieht sich auf einen Ultraschallsensor zum Erfassen und/oder Abtasten von Objekten gemäß dem Oberbegriff des Anspruchs 1 sowie auf ein Herstellungsverfahren für einen solchen Ultraschallsensor.

Bei der Verwendung von aktiven piezoelektrischen Dünnschichten wie beispielsweise Dünnschichten aus AlN oder ZnO für Ultraschallsensoren werden diese meist direkt auf geeignete Trägermaterialien bzw. -substrate wie beispielsweise Silizium, Saphir, Galliumnitrid usw. abgeschieden. Sollen diese Dünnschichten mit ihren Trägermaterialen als Ultraschallsensoren eingesetzt werden, so ist die Ausbreitung der Ultraschallwellen in das angekoppelte (zu erfassende und/oder zu vermessende) Medium (dieses wird nachfolgend alternativ auch als Objekt bezeichnet) und das daraus resultierende, von einer Grenzschicht im Medium bzw. Objekt reflektierte Echo auszuwerten.

Da sich bei der Messung jedoch gleichzeitig auch Ultraschallwellen im Trägersubstrat ausbreiten, können durch Reflektionen an der Grenzschicht zwischen der Trägersubstratrückseite und dem angrenzenden Medium (z.B. Luft) störende Echos erzeugt werden, die dann (ebenso wie die im eigentlichen Messobjekt erzeugten Echos) von der Sensoreinheit nachgewiesen werden. Im Sinne einer möglichst hohen Messegenauigkeit sind solche Echos somit zu vermeiden.

Dazu ist es aus dem Stand der Technik bekannt, die piezoelektrischen Dünnschichten direkt auf das Messobjekt mittels eines Halbleiterprozesses abzuscheiden, wobei dann die umgebende Luft als rückseitige Schicht die Echos unterdrückt. Alternativ dazu ist es bekannt, die Trägersubstrate der Sensoren in ihrer Dicke so zu gestalten, dass die Echos von deren Rückseite (also von der Grenzschicht zwischen der Trägerrückseite und dem angrenzenden Medium) erst an der piezoelektrischen Schicht des Sensors wieder eintreffen, wenn das Nutzecho aus dem vorderseitig angekoppelten Medium bzw. Objekt bereits registriert worden ist. Schließlich ist es auch aus dem Stand der Technik bekannt, die Piezoschwinger von Ultraschallköpfen durch impedanzangepasste, z.B. blockförmige Dämpfungskörper so abzudecken, dass die Ultraschallwellen in diesen separaten Dämpfungskörpern absorbiert werden, um die störenden Echos mittels des Dämpfungskörpers zu verhindern.

Ausgehend vom Stand der Technik ist es die Aufgabe der vorliegenden Erfindung, einen Ultraschallsensor (sowie ein entsprechendes Herstellungsverfahren) zur Verfügung zu stellen, mit dem die vorbeschriebenen störenden Echos durch die Grenzschicht zwischen der Trägerrückseite und dem angrenzenden Medium weitestmöglich bis vollständig unterdrückt werden können und der dennoch eine möglichst einfache, kompakte, insbesondere auch zum Einsatz von aktiven piezoelektrischen Dünnschichten geeignete Bauform und möglichst flexible Einsatzmöglichkeiten erlaubt.

Die vorliegende Erfindung wird nachfolgend zunächst allgemein, dann in Form eines Ausführungsbeispiels im Speziellen beschrieben. Die im Ausführungsbeispiel in Kombination miteinander verwirklichten einzelnen, ggf. auch vorteilhaften Merkmale der vorliegenden Erfindung müssen dabei nicht genau in der gezeigten Kombination verwirklicht werden, sondern können im Rahmen der Erfindung bzw. der Patentansprüche auch in anderen Kombinationen verwirklicht sein. Insbesondere können einzelne Merkmale des Ausführungsbeispiels auch weggelassen werden.

Die Grundidee der vorliegenden Erfindung basiert darauf, die vorbeschriebene, rückseitige Oberfläche des Trägersubstrats (nachfolgend auch vereinfacht als Substrat bezeichnet) des Ultraschallsensors so auszugestalten, dass keine störenden Echos der Grenzschicht zwischen der Trägersubstratrückseite und dem angrenzenden Medium hin zur piezoelektrischen Sensorschicht bzw. zur Sensoreinheit des Ultraschallsensors zurückgelangen. Dies geschieht durch Ausbilden der Rückseite des Substrats derart, dass in diese Rückseite eine Vielzahl von nadelförmigen Erhebungen und Vertiefungen eingebracht werden, dass also eine entsprechende Oberflächenstrukturierung der Substratrückseite erfolgt. Selbstverständlich kann das Substrat auch mehrere Schichten umfassen, sodass in diesem Falle eine Oberflächenstrukturierung der Rückseite der der Sensoreinheit am weitesten abgewandten Substratschicht erfolgt. (Es können jedoch, sofern durch die Materialwahl notwendig, auch mehrere Oberflächen bzw. Grenzschichten eines mehrschichtigen Substrats oberflächen- bzw. tiefenstrukturiert werden.)

Die so zu strukturierende Oberfläche bzw. Rückseite des Substrats kann insbesondere in Form von schwarzem Silizium ausgebildet werden. Ebenso ist es jedoch auch möglich, bei Einsatz von Saphir oder Galliumnitrid als Substratmaterial, deren Rückseiten entsprechend tiefenzustrukturieren.

Wird im Rahmen der vorliegenden Erfindung und der nachfolgenden Beschreibung davon gesprochen, dass ein Element (z.B. die piezoelektrische Sensoreinheit) auf oder an einem anderen Element (z.B. Substrat) angeordnet ist und/oder mit diesem anderen Element verbunden ist, so schließt dies nicht aus, dass sich zwischen den beiden Elementen ein oder mehrere weitere Elemente (z.B. Passivierungsschichten, Schutzschichten o.ä.) befinden. Unter einer diffusen Streuung wird im Rahmen der Erfindung eine Streuung von Ultraschallwellen verstanden, die so ausgebildet ist, dass, nach erfolgter Streuung, keine gerichtete Ausbreitung der Ultraschallwellen in eine Vorzugsrichtung mehr erfolgt, sondern eine weitere Ausbreitung der Ultraschallenergie in unterschiedlichste Richtungen so, dass durch die gestreuten Ultraschallwellen kein Echo (oder nur noch ein geringfügiges Echo) durch die Sensoreinheit nachgewiesen werden kann.

Unter einer Lateralrichtung wird eine Richtung innerhalb der Schichtebene des Ultraschallsensors und/oder dessen Sensoreinheit verstanden. Die Richtung senkrecht hierzu, also die Richtung senkrecht zur Sensorebene und/oder zur Ebene des Substrates (z.B. Wafer) wird nachfolgend alternativ auch als Tiefenrichtung oder als Höhenrichtung bezeichnet. Wird nachfolgend von einer mittleren Ausdehnung (z.B. einer mittleren lateralen Ausdehnung, also einer Ausdehnung in Richtung der Schichtebene des Sensors oder einer mittleren Höhenausdehnung der Erhebungen in Richtung senkrecht zur Schichtebene) gesprochen, so ist unter dem entsprechenden Mittel das arithmetische Mittel aus einer Vielzahl von Einzelwerten (z.B. von lateralen Ausdehnungen einzelner nadelförmiger Erhebungen) zu verstehen.

Ein erfindungsgemäßer Ultraschallsensor umfasst ein Substrat und eine auf oder an diesem Substrat angeordnete und/oder mit diesem Substrat verbundene, piezoelektrische Sensoreinheit. Die der piezoelektrischen Sensoreinheit abgewandte Rückseite des Substrats weist eine Vielzahl von nadelförmigen Erhebungen und Vertiefungen auf, in dieser Rückseite ist somit eine Oberflächenstruktur eingebracht. Diese Oberflächenstrukturierung bzw. Oberflächenstruktur ist so ausgebildet, dass durch sie eine diffuse Streuung der aus Richtung der Sensoreinheit (also von der Vorderseite des Sensors) auf die strukturierte Rückseite einfallenden Ultraschallwellen erfolgt. Die Erhebungen und/oder Vertiefungen können eine mittlere laterale Ausdehnung im Bereich von 0.05 pm bis 1 mm, bevorzugt im Bereich vom 0.1 pm bis 200 pm und besonders bevorzugt im Bereich von 0.2 pm bis 20 pm aufweisen. Diese mittlere laterale Ausdehnung kann somit kleiner oder gleich der Wellenlänge einer durch die piezoelektrische Sensoreinheit (auf der Vorderseite des Substrats) erzeugbaren Ultraschallwelle sein.

Die auf der Vorderseite des Substrats aufgebrachte piezoelektrische Sensoreinheit kann zum Aussenden und/oder zum Empfangen von Ultraschallwellen entsprechend einer Frequenz des Bereichs von 20 kHz bis 1 GHz ausgebildet sein. Die piezoelektrische Sensoreinheit kann dabei auch aus mehreren, zum Empfangen oder zum Senden von Ultraschall ausgebildeten Untereinheiten aufgebaut sein. Entsprechende Ausgestaltungen sowie Auswertealgorithmen zum Auswerten der gesendeten und/oder empfangenen Ultraschallsignale sind dem Fachmann dabei bekannt (beispielsweise lassen sich entsprechende Ausgestaltungen der DE 10 2006 005 048 A1 entnehmen).

Ebenso kann die der Rückseite des Substrats einstrukturierte Oberflächenstruktur zur diffusen Streuung von Ultraschallwellen entsprechend dem vorgenannten Frequenzbereich ausgebildet sein.

Bei dem Substrat handelt es sich bevorzugt um Silizium, insbesondere um kristallines Silizium. Das Substrat kann ein Silizium-Wafer sein. Ebenso ist es jedoch auch denkbar als Substrat Saphir oder Galliumnitrid zu verwenden.

Im Falle von Silizium als Substrat ist die Rückseite und/oder deren Oberflächenstruktur bevorzugt in Form von schwarzem Silizium ausgebildet. Unter schwarzem Silizium wird im Rahmen der vorliegenden Erfindung eine Oberflächenmodifikation des kristallinen Siliziums wie folgt verstanden: Das kristalline Silizium wird, beispielsweise durch ultrakurze Laserpulse oder durch den Beschuss der Siliziumoberfläche mit hochenergetischen Ionen der Substratrückseite so strukturiert, dass bevorzugt lichtoptisch wirksame, bevorzugt nadelförmige Strukturen (Erhebungen und Vertiefungen) auf der Oberfläche erzeugt werden.

Die nadelförmigen Vertiefungen und Erhöhungen im Silizium können mit dem dem Fachmann bekannten reaktiven Ionentiefätzen hergestellt werden: Der Ionentiefätz-Prozess ist ein zweistufiger, alternierender Trockenätzprozess bei dem sich ein Ätz- und ein Passivierungsschritt abwechseln. Ziel ist es, möglichst anisotrop zu ätzen, d.h. richtungsabhängig, senkrecht zur Wafer-Oberfläche. Nach einer Maskierung zu schützender Bereiche auf dem Silizium, z.B. mittels Aluminium, wird Schwefelhexafluorid (SF6) und als Trägergas (meist Argon) in den Reaktor mit dem darin befindlichen Substrat eingeleitet. Nach elektrischer Energiezufuhr (z.B. induktiv ICP oder mittels Mikrowellen Elektronenzyklotronresonanz) bildet sich ein energiereiches Hochfrequenzplasma, wobei aus dem SF6 ein reaktives Gas entsteht (im Plasma entstehen SF6⁺-Ionen, aktivierte SF6-Moleküle sowie fluorhaltige und Sauerstoff-Radikale). Zusammen mit der Beschleunigung der Argon-Ionen in einem elektrischen Feld wird eine chemische Ätzreaktion (isotrop) auf dem Substrat und ein physikalischer (anisotroper) Materialabtrag mittels Argon-Ionen überlagert. Je nach Anlagentyp findet der Prozess bei Niederdrücken von 50 Pa bis 1 Pa, bevorzugt in einem HF-Plasma mit 13,65 MHz, Druckbereich 10-50 Pa statt.

Der Ätzprozess wird nach kurzer Zeit gestoppt und ein Gasgemisch aus Octaflourocyclobutan (C4F8) und Argon eingeleitet. Im Reaktor wird das Octaflourocyclobutan als Plasmagas aktiviert und die entstehenden fluorhaltigen Radikale und Moleküle bilden auf dem gesamten Substrat eine polymerartige Passivierungsschicht, d.h. sowohl auf der Maske, als auch auf dem Silizium und den vertikalen Silizium-Seitenwänden. Durch den anschließend wiederholten Ätzschritt mit SF6 wird die Passivierungsschicht der horizontalen Flächen (Grabenboden) durch die gerichtete physikalische Komponente (Ionen) der Ätzreaktion deutlich schneller entfernt als die Schicht an den Seitenwänden.

Mit diesem Verfahren können erfindungsgemäß, abgedeckt durch die Ablagerung von oben und dem Polymer von den Seiten, lange Siliziumsäulen stehen bleiben. Der Prozess kann dabei so eingestellt werden, dass sich auf einem Quadratmillimeter Millionen Nadeln bilden können.

Dem Fachmann ist auch bekannt, dass Silizium im halogengasgefüllten Vakuumrezipient durch Beschuss der Siliziumoberfläche mit extrem energiereichen gepulsten Femtosekunden-Laser (Laser, die Lichtpulse aussenden, deren Dauer im Femtosekunden-Bereich 1 fs = 10⁻¹⁵ s liegt mit Spitzenenergien im Giga- bzw. Terrawatt-Bereich) die räumliche Struktur durch höchstenergetische Energieeinträge derart verändert, dass das schwarze Silizium entsteht. Auch durch den Laserbeschuss (mehrere Hundert Pulse) kann erfindungsgemäß eine nadelförmige Oberfläche hergestellt werden.

Bevorzugt besitzen die im Silizium erzeugten, "schwarzen" Strukturen eine Länge (senkrecht zur Substratebene) von einigen µm bis > 10 µm bei einem Durchmesser von etwa 1 µm oder darunter auf einkristallinem Silizium, weshalb die Struktur auch als "silicon grass" oder "RIE grass" bezeichnet wird (DRIE = deep reactive ion etching). Wesentliches Merkmal einer solchen Schicht aus schwarzem Silizium auf der Rückseite des Substrats ist eine erhöhte Absorption von einfallendem sichtbaren Licht, die durch die Ausbildung der vorgenannten Tiefenstruktur bzw. Oberflächenstruktur bewirkt wird (die Tiefenstruktur bewirkt einen stetigen Übergang der Brechzahl des effektiven Mediums, sodass keine scharfe optische Grenzfläche existiert, an der das Licht reflektiert werden kann; stattdessen wird das Licht "sanft" in das Material geleitet und kaum reflektiert, was das Silizium schwarz erscheinen lässt).

Die Erhebungen und Vertiefungen der Oberflächenstruktur können (auch bei anderen Substraten) somit durch Laserbeschuss, durch Ionenbeschuss, insbesondere durch reaktives Ionenätzen oder reaktives Ionentiefätzen, und/oder auch durch mikromechanische, spanabtragende Bearbeitung der Rückseite des Substrats hergestellt sein. Wie vorbeschrieben, sind die Erhebungen nadelförmig ausgebildet.

Die mittlere Höhe der Erhebungen, die mittlere Tiefe der Vertiefungen und/oder die mittlere Ausdehnung der Erhebungen und/ oder der Vertiefungen senkrecht zur Sensorebene (nachfolgend auch mit der Variablen A bezeichnet) liegt bevorzugt im Bereich zwischen 0.05 µm bis 1 mm, bevorzugt im Bereich von 0.1 pm bis 200 pm und besonders bevorzugt im Bereich von 0.1 pm bis 20 pm (also letztendlich in derselben Größenordnung wie die laterale Ausdehnung der Erhebungen und/oder Vertiefungen in der Sensorebene). Somit beträgt das Aspektverhältnis a = A/L aus vorgenannter Höhe, Tiefe und/oder Ausdehnung und der mittleren lateralen Ausdehnung der Erhebungen und/oder Vertiefungen (die nachfolgend auch mit der Variablen L bezeichnet ist) bevorzugt zwischen 0.2 und 50, besonders bevorzugt zwischen 0.5 und 10.

Das Piezoelement der piezoelektrischen Sensoreinheit ist bevorzugt in Form einer piezoelektrischen Dünn schicht ausgebildet. Diese Schicht kann aus AlN oder ZnO bestehen oder dieses Material enthalten. Bevorzugt weist die Sensoreinheit eine Schichtdicke im Bereich zwischen 1 µm und 100 µm, bevorzugt zwischen 10 µm und 25 µm auf. Die Sensoreinheit kann wie vorbeschrieben auch aus mehreren über die Schichtebene verteilten Untereinheiten, die jeweils entsprechende Dünnschichtelemente aufweisen, bestehen.

Zum Anregen des Piezoelementes bzw. der piezoelektrischen Dünnschicht zu Schwingungen und/oder zum Messen der durch mechanischen Druck im Piezoelement bzw. der Dünnschicht erzeugten elektrischen Spannung weist die piezoelektrische Sensoreinheit (oder, bei mehreren Untereinheiten jede dieser Untereinheiten) zwei mit dem Piezoelement zum Erfassen und/oder Anlegen der elektrischen Spannung verbundene elektrische Kontakte auf. Bevorzugt ist die piezoelektrische Dünnschicht dabei sandwichartig zwischen diesen beiden elektrischen Kontakten angeordnet und grenzt unmittelbar an diese elektrischen Kontakte an. Die elektrischen Kontakte können beispielsweise aus Kupfer ausgebildet sein.

Die piezoelektrische Sensoreinheit oder die entsprechenden Unter-Sensoreinheiten können zum Aussenden von Ultraschallwellen, zum Empfangen von Ultraschallwellen oder auch kombiniert zum Aussenden und zum Empfangen von Ultraschallwellen (Sende- und Empfangseinheit) ausgebildet sein. Um z.B. ein freies Schwingen der Sensoreinheit und/oder der Untereinheiten zu ermöglichen, kann das Substrat mit der/den darauf ausgebildeten Sensoreinheit(en) abschnittweise als dünne Membran ausgebildet sein.

Der Ultraschallsensor kann in Form eines Ultraschallprüfkopfs ausgebildet sein oder in einen solchen Prüfkopf integriert sein.

Erfindungsgemäß wird somit für aktive piezoelektrische Dünnschichten, die auf geeigneten Trägermaterialien abgeschieden sind (insbesondere: Silizium) eine akustisch stark streuende Rückseite des Substrats realisiert. Insbesondere lässt sich dies über die Schwarze-Silizium-Technologie mittels Ionenätzen, durch Strukturieren mittels Laserbearbeitung oder durch spanabtragende Verfahren wie beispielsweise Wafersägen realisieren. Die Vorgehensweise bei den einzelnen vorgenannten Bearbeitungsverfahren ist dem Fachmann grundsätzlich bekannt, beispielsweise wie folgt:
Silizium-Ätzen:
   1. F. Lärmer, A. Schilp: Verfahren zum anisotropen Ätzen von Silicium, Patent DE 4241045, Deutschland, angemeldet am 5. Dezember 1992, erteilt am 26. Mai 1994.
   2. W. Menz, J. Mohr: Mikrosystemtechnik für Ingenieure, VCH-Verlag, Weinheim 1997, ISBN 352730536X.
   3. Gary S. May, Simon M. Sze: Fundamentals of Semiconductor Fabrication, Wiley & Sons, 2003, ISBN 0-47145238-6.
   4. Kanechika M., Sugimoto N., Mitsushima Y., Control of shape of silicon needles fabricated by highly selective anisotropic dry etching, Jour of Vacuum Science & Technology B: Microelectronics and Nanometer Structures - July 2002 - Vol. 20, I. 4, pp. 1298-1302.
   5. H. V. Jansen et al, the black silicon method: a universal method for determining the parameter setting of a fluorine based reactive ion etcher in deep silicon trench etching with profile control, Journal of Micromechanical Microengineering 5 (1995), pp. 115-120.
Laserbearbeitung:
   6. Fritz Kurt Kneubühl, Markus Werner Sigrist: Laser, 6. Auflage, Teubner, Wiesbaden 2005, ISBN 3-8351-0032-7.
   7. J. Eichler, H. J. Eichler: Laser, Bauformen, Strahlführung, Anwendungen, 5. Auflage, Springer-Verlag, ISBN 3-540-00376-2.
Silizium-Mikrotechnik-Mikromechanik:
   8. Ulrich Hilleringmann: Mikrosystemtechnik: Prozesschritte, Technologien, Anwendungen, 1. Auflage, Vieweg + Teubner, 2006, ISBN 3-835-10003-3.
   9. Brück, Rainer [Hrsg.] Bauer, Hans-Dieter: Angewandte Mirkotechnik; LIGA, Laser, Feinwerktechnik/München; Wien: Hanser, 2001 - ISBN 3-446-21471-2.

Die Herstellung eines Substrates mit einer Ultraschall streuenden Rückseite ("Substrat-Absorberschicht") kann folglich erfindungsgemäß für piezoelektrische Dünnschichtsensoreinheiten derart erfolgen, dass das Substrat (beispielsweise der Sililiziumwafer) vor den Beschichtungsprozessen (Beschichtung mit der dünnen, piezoelektrischen Schicht sowie mit entsprechenden elektrischen Kontakten) zunächst auf der Rückseite mit einer entsprechenden Oberflächenstruktur (z.B. einer Oberfläche aus schwarzem Silizium) versehen wird. Dies kann wie vorbeschrieben durch Laserpulsen oder reaktives Ionenätzen erfolgen. Die Beschichtung mit der piezoelektrischen Sensorschicht und den Elektroden ist dem Fachmann dabei grundsätzlich bekannt, als Beschichtungsverfahren können beispielsweise Kathodenzerstäubungsverfahren (Sputtern) eingesetzt werden. Theoretisch können alle PVD-Verfahren, wie HF-Sputtern eingesetzt werden, bevorzugt geeignet sind Puls-Magnetron-SputterVerfahren. Siehe hierzu beispielsweise:
10. Leyens, Christoph: Wechselwirkung zwischen Herstellungsparametern und Schichteigenschaften ausgewählter metallischer und keramischer Systeme bei der Magnetron-Kathodenzerstäubung / Düsseldorf: VDI-Verl., 1998. (Fortschrittberichte VDI: Reihe 5, Grund- und Werkstoffe, Kunststoffe; 534) ISBN 3-18-353405-3.
11. U. Krause: Das Verhalten der elektrischen Parameter beim bipolaren Puls-Magnetron-Sputtern am Beispiel von Zinn- und Zinkoxid Jahr 2002, Hochschulschrift Magdeburg, Univ., Diss., 2001.
12. D. Glöß, Einfluss von Beschichtungsparametern auf den Teilchen- und Energiestrom zum Substrat und Auswirkungen auf ausgewählte Eigenschaften von Titanoxidschichten beim reaktiven Puls-Magnetron-Sputtern, Diss. Fakultät für Naturwissenschaften der Technischen Universität Chemnitz, 2006.
13. D. Depla: Reactive sputter deposition; Berlin, Heidelberg [u.a.]: Springer, 2008 (Springer series a in materials science, 109) ISBN 978-3-540-76662-9.

Erfindungsgemäß können beispielsweise durch reaktives Ionentiefätzen Gräben, Vertiefungen, Löcher, ... als Erhebungen und Vertiefungen in die Rückseite des Substrats strukturiert werden. Die Vertiefungen können beispielsweise mehrere 100 µm Tiefe aufweisen und mit einem hohen Aspektverhältnis (z.B. im Bereich von 2 bis 50) erzeugt werden. Dies kann durch wiederholtes Wechseln von Ätzen und Passivieren der rückseitigen Substratoberfläche erreicht werden. Beim Ätzen können allerdings kleine Ablagerungen der,Passivierung am Boden verbleiben und diesen maskieren. Bei einer Verlagerung des Prozesses hin zur Passivierung entstehen so auszuformende Strukturen, die auch bei den folgenden Ätzschritten nicht abgetragen werden.

Hierdurch können dort senkrechte (relativ zur Substratebene) Flächen entstehen, an denen sich eine Polymerschicht ablagern kann. So können, abgedeckt durch die Ablagerung von oben und abgedeckt durch das Polymer an den Seiten, Erhebungen beispielsweise in Form von länglichen Siliziumsäulen stehen bleiben. Das reaktive Ionenätzen kann dabei so eingestellt werden, dass sich auf 1 mm² Millionen kleiner nadelförmiger Säulen bilden können. Auch durch Beschuss mit extrem energiereichen gepulsten Femtosekundenlasern kann die räumliche Struktur der Rückseite des Substrats verändert werden, sodass eine nadelförmige, tiefenstrukturierte Oberfläche entsteht (z.B. Nadeln in einer mittleren Länge von 300 nm). Die Prozesse sind vergleichsweise gut und gleichmäßig reproduzierbar.

Nachfolgend wird die Erfindung anhand eines Ausführungsbeispiels beschrieben.

Es zeigen:
Fig. 1 einen Schnitt senkrecht zur Substratebene durch einen erfindungsgemäßen Ultraschallsensor (Schemazeichnung).
Fig. 2 eine elektronenmikroskopische Aufnahme einer Oberflächenstruktur der Rückseite eines in dem Sensor gemäß Fig. 1 eingesetzten Siliziumwafers (Schwarzes Silizium).

Fig. 1 zeigt einen Schnitt durch einen erfindungsgemäßen Ultraschallsensor. Wie vorbeschrieben wird die Rückseite 3 eines einkristallinen Siliziumwafers 1 durch reaktives Ionentiefätzen mit einer eine Vielzahl von nadelförmigen Erhebungen und Vertiefungen (vgl. Fig. 2) umfassenden Oberflächenstruktur 4 versehen. Die Dicke des Wafers 1 beträgt hier 500 µm, die Tiefe der Vertiefungen bzw. die Ausdehnung der einzelnen nadelförmigen Erhebungen A der Oberflächenstruktur 4 auf der Rückseite 3 des Substrats 1, also die Tiefe der Strukturen im schwarzen Silizium auf der Rückseite 3 des Wafers 1 beträgt hier 2 bis 5 µm, und die laterale Ausdehnung dieser Erhebungen (vgl. Fig. 2) beträgt hier 200 bis 800 nm.

Mithilfe eines Magnetron-Sputter-Prozesses werden anschließend auf der der Rückseite 3 gegenüberliegenden Vorderseite 7 des Wafers die einzelnen Elemente der elektrischen Sensoreinheit 2 aufgebracht. Zunächst wird jedoch eine hier 1 bis 2 µm dicke Isolationslage 8 aus Siliziumoxid auf der Vorderseite 7 des Wafers 1 abgeschieden. Auf dieser elektrischen Isolationslage 8 wird zunächst eine erste Elektrodenmetallisierung bzw. Elektrodenschicht 6 (hier eine 150 µm dicke Aluminiumschicht) aufgebracht. Auf dieser ersten Elektrodenmetallisierung 6 wird eine piezoelektrisch aktive Dünnschicht (piezoelektrische Schicht 5) aus A1N aufbeschichtet. Alternativ dazu kann beispielsweise auch Zn0 als Schichtmaterial verwendet werden. Die piezoelektrische Dünnschicht hat hier eine Schichtdicke von 5 bis 25 µm. Auf der der ersten Metallisierung 6 gegenüberliegenden Seite der piezoelektrischen Schicht 5 wird schließlich der zweite elektrische Kontakt 9 der piezoelektrischen Dünnschicht 5 aufbeschichtet. Auch bei diesem Kontakt handelt es sich um einen Aluminiumschichtkontakt, dessen Dicke der Dicke des ersten Metallkontakts 6 entspricht. Die Sensoreinheit 2 umfasst hier die Elemente 5, 6 und 9 (und je nach Sichtweise auch die Schicht 8).

Somit ergibt sich von der Rückseite 3 mit der Oberflächenstruktur 4 des Ultraschallsensors hin zur Vorderseite (elektrischer Kontakt 9) gesehen der folgende Schichtaufbau: Rückseite 3 mit Oberflächenstruktur 4, Siliziumwafer 1, Isolationslage 8, erster Metallkontakt 6, piezoelektrisch aktive Dünnschicht 5 und zweiter Metallkontakt 9.

Der gezeigte Sensor 1 bis 9 kann somit auf ein externes Objekt 0, das abgetastet bzw. vermessen werden soll, aufgesetzt werden: In der als kombinierte Sende- und Empfangseinheit ausgebildeten piezoelektrischen Sensoreinheit 2 des gezeigten Ultraschallsensors (deren Detailaufbau dem Fachmann z.B. gemäß der DE 10 2006 005 048 A1 bekannt ist) können Ultraschallwellen erzeugt und in das Objekt O eingekoppelt werden. An Grenzflächen im Objekt werden die Ultraschallwellen reflektiert und von der Sensoreinheit 2 werden die entsprechenden Echosignale erfasst und ausgewertet. Die gleichzeitig mit der Einkopplung von Ultraschallwellen bzw. von Ultraschallenergie ins Objekt 0 erfolgende Einkopplung von Ultraschallenergie bzw. von Ultraschallwellen in den Substratträger 1 führt aufgrund der diffusen Reflektion dieser Wellen an der tiefenstrukturierten 4 Rückseite 3 des Trägersubstrats 1 nicht zu messbaren Echos (ungerichtete Rückstreuung der an der Oberfläche 3 reflektierten Ultraschallwellen). Bei dem gezeigten Ultraschallsensor 1 bis 9 werden somit störende Echosignale vermieden und die Messgenauigkeit beim Abtasten des Objekts O wird erhöht.

Fig. 2 zeigt ein Beispiel für eine Rückseite 3 bzw. eine Oberflächenstruktur 4 dieser Seite für einen in Fig. 1 skizzierten Ultraschallsensor in einer elektronenmikroskopischen Aufnahme: Fig. 2 links zeigt eine elektronenmikroskopische Aufnahme mit einer Vergrößerung von 10 000, während Fig. 2 rechts eine stärkere Vergrößerung (Vergrößerungsfaktor 50 000) zeigt. Gut zu erkennen sind die einzelnen nadelförmigen Erhöhungen bzw. die einzelnen Siliziumnadeln des an der Rückseite 3 des Siliziumwafers 1 ausgebildeten schwarzen Siliziums. Der mittlere laterale Abstand L zweier Siliziumnadeln beträgt hier ca. 2 bis 5 µm, die mittlere Höhe A beträgt hier 10 bis 20 µm, dies entspricht ca. 2 Millionen Nadeln pro Quadratmillimeter.

Bei dem in den Fig. 1 und 2 beschriebenen Aufbau einer Silizium-Absorberschicht 1, 3, 4 für eine piezoelektrische Sensoreinheit 2 bzw. 2, 8 (die Isolationslage 8 kann als Teil der Sensoreinheit 2 angesehen werden) wird somit auf dem Siliziumsubstrat 1 mittels der vorbeschriebenen Prozesse auf der Unterseite bzw. der Rückseite 3 eine Schicht aus schwarzem Silizium aufgebracht. Danach erfolgt auf der Oberseite bzw. Vorderseite 7 des Siliziumwafers 1 der Herstellungsprozess für die piezoelektrische Dünnschicht-Sensoreinheit 2, 8: Nach dem Aufbringen der Isolationslage 8 aus Siliziumoxid wird die erste Dünnschicht-Elektrodenmetallisierung 6 aufgebracht, gefolgt von dem aktiven piezoelektrischen Material 5. Schließlich folgt das Aufbringen der zweiten Dünnschicht-Elektrodenmetallisierung 9.

Mit der vorliegenden Erfindung ist es somit möglich, die störenden Ultraschallechos aus dem Trägersubstrat 1 für die Schichtsensorelemente 2 derart zu streuen, dass sie keinen großen Einfluss auf das Echo, welches aus dem an der aktiven Oberfläche (Vorderseite des Ultraschallsensors) angekoppelten Medium bzw. Objekt O zurückkehrt, haben. Somit sind wesentlich breitere Anwendungsfelder für piezoelektrische Ultraschall-Dünnschichtsensoren möglich. Da man den Sensor nicht mehr direkt auf das Messobjekt auftragen muss, nicht unbedingt Luft als rückseitige Grenzschicht realisieren muss und keine sehr dicken Trägersubstrate mehr verwenden muss, können ohne Weiteres auch Hochfrequenz-Ultraschallprüfköpfe mit der vorliegenden Erfindung hergestellt werden.

Ein wesentlicher Kern der Erfindung ist somit das Herstellen der elektroakustischen Absorberschicht auf der Rückseite eines Trägersubstrats durch eine stark zerklüftete Oberfläche mit Strukturbreiten von beispielsweise unter 1 µm und mit Strukturtiefen von beispielsweise mehreren 100 nm, wobei dann auf der gegenüberliegenden Vorderseite bzw. Oberfläche eine piezoelektrische Sensoreinheit in Dünnschichttechnik liegt.

Erfindundungsgemäße Ultraschallsensoren bzw. Dünnschicht-Ultraschallsensoren können in der zerstörungsfreien Materialprüfung dünner Schichten, in der Qualitätssicherung, in der Prozessüberwachung oder auch ganz allgemein für beliebige Ultraschall-, Sensoraufgaben realisiert werden. Insbesondere können auch Hochfrequenz-Ultraschallprüfköpfe erfindungsgemäß realisiert werden.

## Patentansprüche

1. Ultraschallsensor zum Erfassen und/oder Abtasten eines Objekts (0) mit einem Substrat (1) und
einer auf oder an diesem Substrat angeordneten und/oder mit diesem Substrat verbundenen, piezoelektrischen Sensoreinheit (2), dabei die der piezoelektrischen Sensoreinheit (2) abgewandte Rückseite (3) des Substrats (1) eine eine Vielzahl von Erhebungen und Vertiefungen umfassende Oberflächenstruktur (4) aufweist,
wobei diese Oberflächenstruktur (4) so ausgebildet ist, dass durch sie eine diffuse Streuung von aus Richtung der Sensoreinheit (2) auf die Rückseite (3) einfallenden Ultraschallwellen erfolgt;**dadurch gekennzeichnet, dass**
ihre Erhebungen und/oder Vertiefungen nadelförmig ausgebildet sind; und
diese Erhebungen und/oder Vertiefungen eine mittlere laterale Ausdehnung (L) im Bereich von 0.05 µm bis 1 mm, bevorzugt von 0.1 µm bis 200 µm, bevorzugt von 0.2 µm bis 20 µm, und/oder eine mittlere laterale Ausdehnung (L), die kleiner oder gleich der Wellenlänge einer durch die piezoelektrische Sensoreinheit (2) erzeugbaren Ultraschallwelle ist, aufweisen;
wobei
die mittlere Höhe (A) der Erhebungen, die mittlere Tiefe der Vertiefungen und/oder die mittle re Ausdehnung der Erhebungen und/oder Vertiefungen senkrecht zur Sensorebene im Bereich zwischen 0.05 µm bis 1 mm, bevorzugt von 0.1 µm bis 200 µm, bevorzugt von 0.2 µm bis 20 µm, liegt und/oder
das Aspektverhältnis a=A/L aus vorgenannter Höhe (A), Tiefe und/ oder Ausdehnung und der mittleren lateralen Ausdehnung (L) der Erhebungen und/oder Vertiefungen zwischen 0.2 und 50, bevorzugt zwischen 0.5 und 10 beträgt.

2. Ultraschallsensor nach dem vorhergehenden Anspruch
**dadurch gekennzeichnet, dass**
die piezoelektrische Sensoreinheit (2) zum Aussenden und/oder zum Empfang von und/oder dass die Oberflächenstruktur (4) zur diffusen Streuung von Ultraschallwellen entsprechend einer Frequenz im Bereich von 20 kHz bis 1 GHz ausgebildet ist/sind.

3. Ultraschallsensor nach einem der vorhergehenden Ansprüche
**dadurch gekennzeichnet, dass**
das Substrat (1) Silizium, insbesondere kristallines Silizium, enthält oder daraus besteht und/oder ein Siliziumwafer ist, oder dass das Substrat Saphir oder Galliumnitrid enthält oder daraus besteht,
und/oder
dass die Rückseite (3) und/oder deren Oberflächenstruktur (4) schwarzes Silizium enthält oder daraus besteht
und/oder
dass die Erhebungen und Vertiefungen der Oberflächenstruktur (4) durch Laserbeschuss, durch Ionenbeschuss, insbesondere durch reaktives Ionen- oder Ionentiefätzen, und/oder durch mechanische, spanabtragende Bearbeitung der Rückseite (3) des Substrats (1) hergestellt sind.

4. Ultraschallsensor nach einem der vorhergehenden Ansprüche
**dadurch gekennzeichnet, dass**
die piezoelektrische Sensoreinheit (2) mindestens ein Piezoelement (5), bevorzugt in Form einer piezoelektrischen Dünnschicht mit einer Schichtdicke im Bereich zwischen 1 µm und 100 µm, bevorzugt zwischen 10 µm und 25 µm, und/oder bevorzugt aus AlN oder ZnO enthält oder daraus besteht.

5. Ultraschallsensor nach einem der vorhergehenden Ansprüche
**dadurch gekennzeichnet, dass**
die piezoelektrische Sensoreinheit (2) mindestens ein Piezoelement (5) und mindestens zwei mit diesem Piezoelement (5) zum Erfassen von einer in diesem Piezoelement (5) aufgrund eines äußeren Drucks auftretenden elektrischen Spannung und/oder zum Anlegen von einer elektrischen Spannung an dieses Piezoelement (5) verbundene elektrische Kontakte (9, 6) umfasst, wobei bevorzugt mindestens eines dieser Piezoelemente (5) zwischen mindestens zwei mit ihm verbundenen elektrischen Kontakten (9, 6) angeordnet ist.

6. Ultraschallsensor nach einem der vorhergehenden Ansprüche
***gekennzeichnet durch***
eine als Sendeeinheit zum Aussenden von Ultraschallwellen, als Empfangseinheit zum Empfang von Ultraschallwellen oder als Sende- und Empfangseinheit zum Aussenden und zum Empfang von Ultraschallwellen ausgebildete piezoelektrische Sensoreinheit (2)
und/oder
**durch** eine mitsamt dem Substrat (1) zumindest abschnittsweise als Membran ausgebildete piezoelektrische Sensoreinheit (2).

7. Ultraschallsensor nach einem der vorhergehenden Ansprüche
***gekennzeichnet durch***
mehrere piezoelektrische Sensoreinheiten (2), wobei bevorzugt mehrere oder alle dieser Sensoreinheiten (2) nach einem der drei vorhergehenden Ansprüche ausgebildet sind,
und/oder
**durch** Ausbildung des Ultraschallsensors als Ultraschallprüfkopf.

8. Verfahren zum Herstellen eines Ultraschallsensors gemäß einem der vorhergehenden Ansprüche
***dadurch gekennzeichnet, dass***
in der Rückseite (3) des Substrats (1), insbesondere in der Rückseite eines kristallinen Siliziumwafers, zunächst durch Laserbeschuss, durch Ionenbeschuss, insbesondere durch reaktives Ionen- oder Ionentiefätzen, und/oder durch mechanische, spanabtragende Bearbeitung die Erhebungen und Vertiefungen der Oberflächenstruktur (4) hergestellt werden,
bevor anschließend die der Rückseite gegenüberliegende Vorderseite (7) des Substrats (1) mittels eines Beschichtungsprozesses, bevorzugt mittels Kathodenzerstäubung (Sputtern), mittels eines PVD-Verfahrens, und/oder mittels Puls-Magnetron-Sputtern, mit mindestens einer piezoelektrischen Schicht (5) und mit mindestens zwei elektrischen Kontakten (9, 6) in Schichtform versehen wird

## Claims

1. An ultrasonic sensor for detecting and/or scanning an object (O) with a substrate (1) and
a piezoelectric sensor unit (2) arranged on this substrate and/or connected to this substrate, wherein
the rear side (3) of the substrate (1) which is remote from the piezoelectric sensor unit (2) has a surface structure (4) comprising a plurality of elevations and depressions,
this surface structure (4) being formed such that it causes diffuse scattering of ultrasonic waves which are incident on the rear side (3) from the direction of the sensor unit (2) to occur; **characterised in that**
their elevations and/or depressions are formed in a needle shape; and
these elevations and/or depressions have an average lateral extent (L) in the range from 0.05 µm to 1 mm, preferably of 0.1 µm to 200 µm, preferably of 0.2 µm to 20 µm, and/or an average lateral extent (L) which is less than or equal to the wavelength of an ultrasonic wave which can be generated by the piezoelectric sensor unit (2);
with
the average height (A) of the elevations, the average depth of the depressions and/or the average extent of the elevations and/or depressions perpendicular to the sensor plane lying in the range between 0.05 µm to 1 mm, preferably from 0.1 µm to 200 µm, preferably from 0.2 µm to 20 µm,
and/or
the aspect ratio a=A/L of the aforementioned height (A), depth and/or extent and the average lateral extent (L) of the elevations and/or depressions being between 0.2 and 50, preferably between 0.5 and 10.

2. An ultrasonic sensor according to the preceding claim,
**characterised in that**
the piezoelectric sensor unit (2) for transmission and/or for reception of and/or **in that** the surface structure (4) for diffuse scattering of ultrasonic waves is/are configured corresponding to a frequency in the range of 20 kHz to 1 GHz.

3. An ultrasonic sensor according to one of the preceding claims.
**characterised in that**
the substrate (1) contains or consists of silicon, in particular crystalline silicon, and/or is a silicon wafer, or **in that** the substrate contains or consists of sapphire or gallium nitride,
and/or
**in that** the rear side (3) and/or the surface structure (4) thereof contains or consists of black silicon
and/or
**in that** the elevations and depressions of the surface structure (4) are produced by laser bombardment, by ion bombardment, in particular by reactive ion etching or deep reactive ion etching, and/or by mechanical, chip-removing machining of the rear side (3) of the substrate (1).

4. An ultrasonic sensor according to one of the preceding claims,
**characterised in that**
the piezoelectric sensor unit (2) at least one piezo element (5), preferably in the form of a piezoelectric thin film with a layer thickness in the range between 1 µm and 100 µm, preferably between 10 µm and 25 µm, and/or preferably contains or consists of AlN or ZnO.

5. An ultrasonic sensor according to one of the preceding claims,
**characterised in that**
the piezoelectric sensor unit (2) comprises at least one piezo element (5) and at least two electrical contacts (9, 6) connected to this piezo element (5) for detecting an electric voltage occurring in this piezo element (5) due to an external pressure and/or for applying an electric voltage to this piezo element (5), with preferably at least one of these piezo elements (5) being arranged between at least two electrical contacts (9, 6) which are connected thereto.

6. An ultrasonic sensor according to one of the preceding claims,
**characterised by**
a piezoelectric sensor unit (2) formed as a transmitting unit for transmitting ultrasonic waves, as a receiving unit for receiving ultrasonic waves or as a transmitting and receiving unit for transmitting and receiving ultrasonic waves
and/or
by a piezoelectric sensor unit (2) which together with the substrate (1) at least in sections is formed as a membrane.

7. An ultrasonic sensor according to one of the preceding claims,
**characterised by**
a plurality of piezoelectric sensor units (2), with preferably a plurality of or all these sensor units (2) being formed in accordance with one of the three preceding claims, and/or
by formation of the ultrasonic sensor as an ultrasonic probe.

8. A method for manufacturing an ultrasonic sensor according to one of the preceding claims,
**characterised in that**
the elevations and depressions of the surface structure (4) are produced in the rear side (3) of the substrate (1), in particular in the rear side of a crystalline silicon wafer, initially by laser bombardment, by ion bombardment, in particular by reactive ion etching or deep reactive ion etching, and/or by mechanical, chip-removing machining, before then the front side (7) of the substrate (1) which is located opposite the rear side is provided with at least one piezoelectric layer (5) and with at least two electrical contacts (9, 6) in layer form by means of a coating process, preferably by means of cathode sputtering, by means of a PVD method, and/or by means of pulsed magnetron sputtering.

## Revendications

1. Capteur à ultrasons pour la détection et/ou le balayage d'un objet (O) comprenant un substrat (1) et
une unité de capteur piézo-électrique (2) disposée sur ou contre ce substrat et/ou reliée à celui-ci, le côté arrière (3) du substrat (1), orienté du côté opposé à l'unité de capteur piézo-électrique (2) comprenant une structure superficielle (4) présentant une pluralité de bosses et de creux,
cette structure superficielle (4) étant conçue de façon à permettre une diffusion des ondes ultrasonores partant de l'unité de capteur (2) vers le côté arrière (3), **caractérisé en ce que**
ses bosses et/ou ses creux présente la forme d'aiguilles ; et
ces bosses et/ou ces creux présentent une extension latérale moyenne (L) de l'ordre de 0,05 µm à 1mm, de préférence de 0,1 µm à 200 µm, de préférence de 0,2 µm à 20 µm et/ou une extension latérale moyenne (L) inférieure ou égale à la longueur d'onde d'une onde ultrasonore pouvant être générée par l'unité de capteur piézo-électrique (2) ;
la hauteur moyenne (A) des bosses, la profondeur moyenne des creux et/ou l'extension moyenne des bosses et/ou des creux est, perpendiculairement au plan du capteur, de l'ordre de 0,05 µm à 1 mm, de préférence de 0,1 µm à 200 µm, de préférence de 0,2 µm à 20 µm,
et/ou
le ratio d'aspect a=A/L, calculé à partir de la hauteur (A), de la profondeur et/ou de l'extension et de l'extension latérale moyenne (L) des bosses et/ou des creux est de 0,2 à 50, de préférence de 0,5 à 10.

2. Capteur à ultrasons selon la revendication précédente, **caractérisé en ce que** l'unité de capteur piézo-électrique (2) est conçue pour l'émission et/ou la réception et/ou **en ce que** la structure superficielle (4) est conçue pour la diffusion d'ondes ultrasonores correspondant à une fréquence de l'ordre de 20 kHz à 1 GHz.

3. Capteur à ultrasons selon l'une des revendications précédentes, **caractérisé en ce que** le substrat (1) contient ou est constitué de silicium, plus particulièrement de silicium monocristallin et/ou est une tranche de silicium ou **en ce que** le substrat contient ou est constitué de saphir ou de nitrure de gallium,
et/ou
**en ce que** le côté arrière (3) et/ou sa surface structure superficielle (4) contient ou est constitué de silicium noir,
et/ou
**en ce que** les bosses et les creux de la structure superficielle (4) sont réalisés à l'aide d'un bombardement laser, d'un bombardement d'ions, plus particulièrement à l'aide d'une gravure ionique réactive ou d'une gravure ionique réactive profonde, et/ou à l'aide d'un usinage mécanique par enlèvement de matière du côté arrière (3) du substrat (1).

4. Capteur à ultrasons selon l'une des revendications précédentes, **caractérisé en ce que** l'unité de capteur piézo-électrique (2) comprend au moins un élément piézo-électrique (5) de préférence sous la forme d'une couche mince piézo-électrique d'une épaisseur de l'ordre de 1 µm à 100 µm, de préférence de 10 µm à 25 µm et/ou de préférence contient ou est constitué d'AlN ou de ZnO.

5. Capteur à ultrasons selon l'une des revendications précédentes, **caractérisé en ce que** l'unité de capteur piézo-électrique (2) comprend au moins un élément piézo-électrique (5) et au moins deux contacts électriques (9, 6), reliés à cet élément piézo-électrique (5) pour la détection d'une tension électrique apparaissant dans cet élément piézo-électrique (5) du fait d'une pression externe et/ou pour l'application d'une tension électrique à cet élément piézo-électrique (5), de préférence au moins un de ces éléments piézo-électriques (5) étant disposé entre au moins deux contacts électriques (9, 6) reliés à cet élément.

6. Capteur à ultrasons selon l'une des revendications précédentes, **caractérisé par** une unité de capteur piézo-électrique (2) conçue comme une unité d'émission d'ondes ultrasonores, comme une unité de réception pour la réception d'ondes ultrasonores ou comme une unité d'émission et de réception pour l'émission et la réception d'ondes ultrasonores (2)
et/ou
par une unité de capteur piézo-électrique (2) conçue au moins partiellement comme une membrane avec le substrat (1).

7. Capteur à ultrasons selon l'une des revendications précédentes, **caractérisé par** plusieurs unités de capteurs piézo-électriques (2), de préférence plusieurs ou toutes les unités de capteurs piézo-électriques (2) étant conçues selon l'une des trois revendications précédentes,
et/ou
par la conception du capteur à ultrasons comme une sonde à ultrasons.

8. Procédé de fabrication d'un capteur à ultrasonores selon l'une des revendications précédentes, **caractérisé en ce que**, sur le côté arrière (3) du substrat (1), plus particulièrement sur le côté arrière d'une tranche de silicium cristallin, les bosses et les creux de la structure superficielle (4) sont d'abord réalisés par bombardement laser, bombardement ionique, plus particulièrement par gravure ionique réactive ou gravure ionique réactive profonde et/ou par usinage mécanique par enlèvement de matière,
avant de munir ensuite, le côté avant (7) du substrat (1) situé face au côté arrière, grâce à un processus de revêtement, de préférence à l'aide d'une pulvérisation cathodique, à l'aide d'un procédé PVD (dépôt physique phase vapeur) et/ou d'une pulvérisation par magnétron en régime pulsé, d'au moins une couche piézo-électrique (5) et d'au moins deux contacts électriques (9, 6) sous la forme d'une couche.
